# EUROPÄISCHE PATENTANMELDUNG

(11) **EP 4 656 109 A1**
(43) Veröffentlichungstag der Anmeldung: **03.12.2025**
(21) Anmeldenummer: 25168820.6
(22) Anmeldetag: 07.04.2025
(51) Int. Cl.: A47L 5/24, F04D 17/16, F04D 29/42, F04D 29/62, F04D 29/66, F04D 29/70

(54) **GEBLÄSEEINHEIT FÜR EINE SAUGVORRICHTUNG**

(30) Priorität: 28.05.2024 DE 102024204971
(71) Anmelder: BSH Hausgeräte GmbH, 81739 München (DE)
(72) Erfinder: Scheler, Christian, 97618 Rödelmaier (DE); Stobert, Christian, 97618 Hohenroth (DE); Stengel, Marcel, 97633 Sulzfeld (DE); Kastner, Fabian, 97656 Oberelsbach (DE)

(57) **Zusammenfassung**

Es wird eine Gebläseeinheit (300) für eine Saugvorrichtung (100) beschrieben. Die Gebläseeinheit (300) umfasst ein Gebläse (200), das ausgebildet ist, bei Betrieb einen Saugluftstrom (240) entlang einer Strömungsrichtung zu bewirken, die von der Ansaugseite zu der Abluftseite der Gebläseeinheit (300) verläuft. Die Gebläseeinheit (300) umfasst ferner eine Gebläsekapsel (250), in der das Gebläse (200) angeordnet ist, und ein ansaugseitiges Lager (303) und ein abluftseitiges Lager (304) zur Lagerung des Gebläses (200) an der Innenseite der Gebläsekapsel (250). Des Weiteren umfasst die Gebläseeinheit (300) ein an dem ansaugseitigen Lager (303) angeordnetes Schutzelement (302), das ausgebildet ist, von dem Saugluftstrom (240) durchströmt zu werden und einen Berührschutz für das Gebläse (200) bereitzustellen, wobei das Schutzelement (302) derart an dem ansaugseitigen Lager (303) angeordnet ist, dass das Schutzelement (302) bei Betrieb des Gebläses (200) einen Abstand (420) zu der Innenseite der Gebläsekapsel (250) aufweist.

## Beschreibung

Die Erfindung betrifft eine Gebläseeinheit für eine Saugvorrichtung, insbesondere für einen kabellosen und/oder handgeführten Staubsauger.

Eine Saugvorrichtung, insbesondere ein Handstaubsauger, umfasst typischerweise eine Saugeinheit, die von einem Nutzer mit der Hand getragen und geführt werden kann. Die Saugeinheit weist eine Gebläseeinheit mit einem Gebläse auf, das mit elektrischer Energie aus einem elektrischen Energiespeicher der Saugeinheit betrieben wird. Das Gebläse ist ausgebildet, einen Saugluftstrom zu erzeugen, um Verunreinigungen durch den Saugmund der Saugeinheit in den Auffangbehälter der Saugeinheit zu saugen. Der Saugmund der Saugeinheit ist typischerweise als Kupplung ausgebildet, über die jeweils ein Zubehörteil aus einer Menge von unterschiedlichen Zubehörteilen mit der Saugeinheit verbunden werden kann. Beispielhafte Zubehörteile sind ein Saugrohr, eine Bodendüse, eine Nassreinigungsdüse, etc.

Das Gebläse der Saugvorrichtung, insbesondere der Saugeinheit, kann innerhalb einer Gebläsekapsel der Gebläseeinheit angeordnet sein, wobei durch die Gebläsekapsel der Berührschutz des Gebläses bereitgestellt wird. Die Gebläsekapsel weist einen Einlassbereich auf, durch den der Saugluftstrom in die Gebläsekapsel gesogen wird. Die Gebläseeinheit hat typischerweise einen wesentlichen Einfluss auf die Saugeffizienz und die Geräuschemission einer Saugvorrichtung.

Das vorliegende Dokument befasst sich mit der technischen Aufgabe, eine Gebläseeinheit für eine Saugvorrichtung bereitzustellen, die einen zuverlässige Berührschutz, einen niedrigen Strömungswiderstand und eine geringe Geräuschemission aufweist.

Die Aufgabe wird durch den Gegenstand des unabhängigen Patentanspruchs gelöst. Vorteilhafte Ausführungsformen sind insbesondere in den abhängigen Patentansprüchen definiert, in nachfolgender Beschreibung beschrieben oder in der beigefügten Zeichnung dargestellt.

Gemäß einem Aspekt wird eine Gebläseeinheit für eine Saugvorrichtung (insbesondere für einen (handgeführten und/oder batteriebetriebenen) Staubsauger) beschrieben. Die Gebläseeinheit umfasst ein Gebläse, das ausgebildet ist, bei Betrieb einen Saugluftstrom entlang einer Strömungsrichtung zu bewirken, wobei die Strömungsrichtung von der Ansaugseite zu der Abluftseite der Gebläseeinheit verläuft. Die Gebläseeinheit kann eine Längsachse aufweisen, die von der Ansaugseite zu der Abluftseite der Gebläseeinheit verläuft. Die Strömungsrichtung kann im Wesentlichen parallel zu der Längsachse verlaufen.

Die Gebläseeinheit umfasst ferner eine Gebläsekapsel, in der das Gebläse angeordnet ist. Die Gebläsekapsel kann aus einem Kunststoff bestehen. Die Gebläsekapsel kann ausgebildet sein, eine Fixierung der Gebläseeinheit innerhalb der Saugvorrichtung zu ermöglichen. Ferner kann die Gebläsekapsel als (Schutz-) Gehäuse für das Gebläse ausgebildet sein.

Des Weiteren umfasst die Gebläseeinheit ein ansaugseitiges Lager und ein abluftseitiges Lager zur Lagerung des Gebläses an der Innenseite der Gebläsekapsel. Die Gebläsekapsel kann ein ansaugseitiges Kapselteil und ein abluftseitiges Kapselteil aufweisen, die z. B. über eine Rastverbindung lösbar miteinander verbunden werden können bzw. lösbar miteinander verbunden sind. Das ansaugseitige Lager kann zur Lagerung des Gebläses an der Innenseite des ansaugseitigen Kapselteils der Gebläsekapsel ausgebildet sein, und das abluftseitige Lager kann zur Lagerung des Gebläses an der Innenseite des abluftseitigen Kapselteils der Gebläsekapsel ausgebildet sein.

Das ansaugseitige und/oder das abluftseitige Lager sind (zur Dämpfung und/oder zur Entkopplung von Schwingungen) bevorzugt elastisch ausgebildet. Insbesondere können das ansaugseitige und/oder das abluftseitige Lager jeweils aus einem elastischen Material, insbesondere aus Gummi, bestehen.

Die Gebläseeinheit umfasst ferner ein an dem ansaugseitigen Lager angeordnetes Schutzelement, das ausgebildet ist, von dem Saugluftstrom durchströmt zu werden und einen Berührschutz für das Gebläse bereitzustellen.

Das Schutzelement kann einen Gitterbereich mit einer Vielzahl von Gitteröffnungen aufweisen, wobei der Gitterbereich im Betrieb des Gebläses von dem Saugluftstrom durchströmt wird. Die einzelnen Gitteröffnungen können jeweils sechseckig ausgebildet sein, wodurch ein besonders niedriger Strömungswiderstand bewirkt werden kann. Der Gitterbereich des Schutzelements kann (insbesondere nach außen) gewölbt sein, wodurch der Strömungswiderstand weiter reduziert werden kann.

Die einzelnen Gitteröffnungen des Gitterbereichs des Schutzelements können jeweils einen Innendurchmesser von jeweils 8,6 mm oder weniger, bevorzugt 5,6 mm oder weniger, besonders bevorzugt zwischen 3 mm und 4 mm, aufweisen. So kann ein besonders zuverlässiger Berührschutz bereitgestellt werden. Ferner kann das Schutzelement aus Metall, insbesondere aus einem Metallblech, bestehen, wodurch der Berührschutz weiter verbessert werden kann.

Das Schutzelement ist bevorzugt derart an dem ansaugseitigen Lager angeordnet, dass das Schutzelement bei Betrieb des Gebläses einen (bestimmten) Abstand zu der Innenseite der Gebläsekapsel aufweist. Das Schutzelement kann insbesondere derart an dem ansaugseitigen Lager angeordnet sein, dass das Schutzelement bei Betrieb des Gebläses durch Einwirken des Saugluftstroms (entlang der Längsachse) von der Innenseite der Gebläsekapsel weg, und insbesondere zu der Abluftseite der Gebläseeinheit hin, gezogen wird, sodass das Schutzelement einen Abstand zu der Innenseite der Gebläsekapsel aufweist. Der Abstand kann zwischen 0,1 mm und 0,5 mm betragen. Das Schutzelement kann senkrecht zu der Strömungsrichtung des Saugluftstroms eine bestimmte Dicke aufweisen. Der Abstand kann z. B. zwischen 0,5 und 1,2-mal der Dicke des Schutzelements betragen.

Das Schutzelement (zur Bereitstellung des Berührschutzes) kann somit derart in der Gebläseeinheit angeordnet sein, dass das Schutzelement die (relativ harte) Gehäusekapsel während des Betriebs des Gebläses nicht direkt berührt, sodass Schwingungen des Schutzelements (die z. B. durch den Saugluftstrom erzeugt werden) nicht direkt an die Gehäusekapsel übertragen werden. So kann eine besonders geräuscharme Gehäusekapsel bereitgestellt werden.

Die Gebläsekapsel, insbesondere der ansaugseitige Kapselteil, kann an der Ansaugseite der Gebläseeinheit eine Frontwand aufweisen, wobei die Frontwand eine Aussparung, insbesondere eine kreisförmige Aussparung, aufweist. Das Schutzelement (insbesondere der Gitterbereich des Schutzelements) kann die Aussparung der Frontwand der Gebläsekapsel von der Innenseite der Gehäusekapsel her bedecken, sodass ein besonders zuverlässiger Berührschutz bereitgestellt wird.

Das ansaugseitige Lager kann einen (ringförmigen) Außenbereich aufweisen, der der Innenseite der Frontwand der Gebläsekapsel zugewandt ist. An dem Außenbereich des ansaugseitigen Lagers kann eine, gegenüber der Oberfläche des Außenbereichs hervorstehende, Rippe, insbesondere eine ringförmige Rippe, angeordnet sein, die die Innenseite der Frontwand der Gebläsekapsel berührt. Durch die Rippe kann der Abstand zwischen dem Schutzelement und der Innenseite der Gebläsekapsel in besonders präziser und zuverlässiger Weise definiert werden (und somit die Geräuschentwicklung der Gebläseeinheit in zuverlässiger Weise reduziert werden).

Das ansaugseitige Lager kann ferner einen (ringförmigen) Innenbereich aufweisen, der der Innenseite der Frontwand der Gebläsekapsel zugewandt ist. Des Weiteren kann das Schutzelement einen Randbereich aufweisen (der den Gitterbereich des Schutzelements umschließt), der an dem Innenbereich des ansaugseitigen Lagers anliegt. Der Randbereich des Schutzelements kann somit zwischen der Innenseite der Frontwand der Gebläsekapsel und dem Innenbereich des ansaugseitigen Lagers angeordnet sein.

Die Gebläseeinheit kann derart ausgebildet sein, dass bei Betrieb des Gebläses, insbesondere durch Einwirken des Saugluftstroms, der Randbereich des Schutzelements zu dem Innenbereich des ansaugseitigen Lagers hingezogen wird, sodass sich der o.g. Abstand des Randbereichs des Schutzelements zu der Innenseite der Frontwand der Gebläsekapsel ergibt. Durch die Ablage des Schutzelements direkt an dem ansaugseitigen Lager kann der Abstand des Schutzelements zu der Innenseite der Frontwand der Gebläsekapsel in besonders zuverlässiger Weise eingestellt werden. Ferner kann durch die Ablage des Schutzelements an dem elastischen ansaugseitigen Lager ein besonders zuverlässiger Berührschutz bereitgestellt werden.

Der (ringförmige) Innenbereich des saugluftseitigen Lagers kann eine (kreisförmige) Aussparung des saugluftseitigen Lagers umschließen. Die Aussparung des saugluftseitigen Lagers kann in etwa den gleichen Durchmesser aufweisen, wie die Aussparung der Frontwand der Gebläsekapsel. Das Schutzelement kann ausgebildet sein, die Aussparung des saugluftseitigen Lagers (mit dem Gitterbereich des Schutzelements) zu bedecken.

Das Schutzelement kann eine Seitenwand aufweisen, die sich von dem Randbereich des Schutzelements weg (entlang der Längsachse) zu der Abluftseite der Gebläseeinheit hin erstreckt. Ferner kann das ansaugseitige Lager zwischen dem Innenbereich und dem Außenbereich eine Nut, insbesondere eine ringförmige Nut, zur Aufnahme der Seitenwand des Schutzelements aufweisen. Ferner kann das Schutzelement an der Seitenwand und/oder als Teil der Seitenwand ein oder mehrere (ggf. in radialer Richtung federnde) Fixiernasen aufweisen, die ausgebildet sind, innerhalb der Nut des ansaugseitigen Lagers eine kraftschlüssige Verbindung zwischen dem Schutzelement und dem ansaugseitigen Lager zu bewirken. So kann das Schutzelement in besonders effizienter und zuverlässiger Weise in der Gebläseeinheit angeordnet werden. Durch die Verwendung einer kreiszylinderförmigen Seitenwand kann das Schutzelement in einer beliebigen Winkellage bzgl. einer Drehung um die Längsachse in der ringförmigen Nut des ansaugseitigen Lagers angeordnet werden.

Das ansaugseitige Lager kann eine Seitenwand aufweisen, die sich von dem Außenbereich des ansaugseitigen Lagers weg (entlang der Längsachse) zu der Abluftseite der Gebläseeinheit hin erstreckt. Die Seitenwand kann um die Längsachse der Gebläseeinheit herum verlaufen. Die Seitenwand kann in Umfangsrichtung um die Längsachse wellenförmig mit einer Vielzahl von, insbesondere gleichverteilten, Wellenbergen ausgebildet sein (z. B. zwischen 4 und 30 Wellenberge). Die Seitenwand des ansaugseitigen Lagers kann ausgebildet sein, die Innenseite der Gebläsekapsel (nur) mit der Vielzahl von Wellenbergen zu berühren. So kann eine besonders zuverlässige Lagerung des Gebläses bewirkt werden. Ferner kann so ein besonders stabiles ansaugseitiges Lager bereitgestellt werden.

Gemäß einem weiteren Aspekt wird eine Saugvorrichtung und/oder eine Saugeinheit beschrieben, die die in diesem Dokument beschriebene Gebläseeinheit umfasst.

Es ist zu beachten, dass jegliche Aspekte der in diesem Dokument beschriebenen Gebläseeinheit und der in diesem Dokument beschriebenen Saugvorrichtung bzw. Saugeinheit in vielfältiger Weise miteinander kombiniert werden können. Insbesondere können die Merkmale der Patentansprüche in vielfältiger Weise miteinander kombiniert werden.

Im Weiteren wird die Erfindung anhand von in der beigefügten Zeichnung dargestellten Ausführungsbeispielen näher beschrieben. Dabei zeigen
Figur 1 eine beispielhafte Saugvorrichtung mit einer Saugeinheit, einem Saugrohr und einer Düse;
Figuren 2a und 2b jeweils eine Saugeinheit mit einem Gebläse und einer Gebläsekapsel;
Figuren 3a bis 3c unterschiedliche Ansichten einer Gebläseeinheit;
Figur 4a ein beispielhaftes Schutzelement und ansaugseitiges Lager; und
Figuren 4b und 4c eine beispielhafte Anordnung des ansaugseitigen Lagers und des Schutzelements an dem ansaugseitigen Kapselteil der Gebläsekapsel.

Wie eingangs dargelegt, befasst sich das vorliegende Dokument damit, eine effiziente, sichere und geräuscharme Gebläseeinheit für eine Saugvorrichtung bereitzustellen. In diesem Zusammenhang zeigt Fig. 1 einen beispielhaften (Hand-) Staubsauger 100 (als Beispiel für eine Saugvorrichtung), der eine Saugeinheit 110 mit einem elektrischen Energiespeicher 111 aufweist. Die Saugeinheit 110 weist einen (Hand-) Griff 112 auf, der von einem Nutzer mit einer Hand umgriffen werden kann, um die Saugeinheit 110 zu halten. Durch das Gebläse der Saugeinheit 110 wird ein Saugluftstrom durch den Saugmund 114 der Saugeinheit 110, über eine Abscheideeinheit 113 der Saugeinheit 110 bis zu dem Gebläse bewirkt. Die Saugeinheit 110 kann ausgebildet sein, eigenständig als Saugvorrichtung verwendet zu werden.

An die Saugeinheit 110 kann über eine Kupplung 121 ein Zubehörteil 120, 130 angeschlossen werden. In dem dargestellten Beispiel ist die Saugeinheit 110 über eine Kupplung 121 mit einem Saugrohr 120 verbunden, das wiederum über eine Kupplung 121 mit einer Bodendüse 130 verbunden ist.

Figuren 2a bis 2b zeigen unterschiedliche Ansichten einer Saugeinheit 110, die ein Gebläse 200 aufweist, das in einer Gebläsekapsel 250 angeordnet ist. Die Gebläsekapsel 250 weist einen Einlassbereiche 251 auf, über den der Saugluftstrom 240 zu dem Gebläse 200 gesogen wird.

Die Saugeffizienz einer Saugvorrichtung 100 hängt von dem Strömungswiderstand der unterschiedlichen Komponenten der Saugvorrichtung 100 ab, durch die der Saugluftstrom 240 strömt. Zu diesen Komponenten zählt auch der Einlassbereich 251 der Gebläsekapsel 250 des Gebläses 200. Zur Bereitstellung eines möglichst kleinen Strömungswiderstands sollte der Einlassbereich 251 eine möglichst große offene Fläche aufweisen.

Der Einlassbereich 251 der Gebläsekapsel 250 ist typischerweise direkt vor der Ansaugöffnung des Gebläses 200 angeordnet. Zur Bereitstellung eines möglichst zuverlässigen Berührschutzes sollte der Einlassbereich 251 möglichst kleine Öffnungen aufweisen, um zuverlässig zu verhindern, dass der Finger eines Nutzers (ggf. auch eines Kindes) durch den Einlassbereich 251 zu der Ansaugöffnung des Gebläses 200 gelangen kann. Ferner sollte die Gebläsekapsel 250 in dem Einlassbereich 251 eine bestimmte Festigkeit aufweisen, um zu verhindern, dass ein Nutzer die Gebläsekapsel 250 in dem Einlassbereich 251 beschädigt, und daraufhin mit einem Finger zu der Ansaugöffnung des Gebläses 200 gelangen kann. Die Festigkeit der Gehäusekapsel 250 kann durch eine Schlagdruckprüfung überprüft werden (wie z. B. durch die Norm DIN EN 60335-1 (VDE 0700-1):2020-08 Kap.21 festgelegt).

Die Gebläsekapsel 250 hat ferner einen Einfluss auf die Übertragung von Schwingungen des Gebläses 200 auf die Saugeinheit 110 und auf die daraus entstehende Geräuschemission.

Figuren 3a bis 3c zeigen unterschiedliche Ansichten einer Gebläseeinheit 300 mit einem Gebläse 200 und mit einer Gebläsekapsel 250. Die Gebläsekapsel 250 umfasst in dem dargestellten Beispiel ein ansaugseitiges Kapselteil 301 und ein abluftseitiges Kapselteil 305, die ausgebildet sind, das Gebläse 200 zu umschließen. Die beiden Kapselteil 301, 305 können, z. B. anhand von ein oder mehreren Rastverbindungen, lösbar miteinander verbunden werden.

Die Gebläseeinheit 300 kann, wie in Fig. 3a dargestellt, eine Längsachse 350 aufweisen. Das ansaugseitige Kapselteil 301 kann entlang der Längsachse 350 vor dem abluftseitigen Kapselteil 305 angeordnet sein. Das Gebläse 200 kann ausgebildet sein, einen Saugluftstrom 240 zu bewirken, der entlang der Längsachse 350 durch die Gebläseeinheit 300 strömt (von dem ansaugseitigen Kapselteil 301 bis zu dem abluftseitigen Kapselteil 305).

Das Gebläse 200 kann über ein oder mehrere Lager 303, 304 an der Innenseite der Gehäusekapsel 250 gelagert sein. Die ein oder mehrere Lager 303, 304 können jeweils als Elastomerlager und/oder Gummilager ausgebildet sein. Die Gebläseeinheit 300 kann insbesondere ein ansaugseitiges Lager 303 aufweisen, über das die Ansaugseite des Gebläses 200 an dem ansaugseitigen Kapselteil 301 gelagert ist. Das ansaugseitige Lager 303 kann z. B. als Ring ausgebildet sein, der die kreisförmige Ansaugseite des Gebläses 200 umschließt (und auf die Ansaugseite des Gebläses 200 aufgeschoben werden kann).

Des Weiteren kann die Gebläseeinheit 300 ein abluftseitiges Lager 305 aufweisen, über das die Abluftseite des Gebläses 200 (an der z. B. die Elektronik zur Steuerung des Gebläses 200 angeordnet ist) an dem abluftseitigen Kapselteil 305 gelagert ist. Das abluftseitige Lager 305 ist in dem dargestellten Beispiel als Dreipunktlager bzw. als Dreieckslager ausgebildet.

Das ansaugseitige Kapselteil 301 weist eine Seitenwand auf, die in Umfangsrichtung um die Längsachse 350 herum verläuft. Des Weiteren weist das ansaugseitige Kapselteil 301 eine Frontwand 311 auf, die im Wesentlichen senkrecht zu der Längsachse 350 angeordnet ist. Das ansaugseitige Lager 303 kann ausgebildet sein, die Innenseite der Seitenwand und der Frontwand 311 zu berühren, um das Gebläse 200 an dem ansaugseitigen Kapselteil 301 zu lagern.

Die Frontwand 311 des ansaugseitigen Kapselteils 301 weist eine zentrale (kreisförmige) Aussparung 306 auf. Die Frontwand 311 kann einen bestimmten Gesamtdurchmesser aufweisen, und die Aussparung 306 kann einen Aussparungsdurchmesser aufweisen, der 50% oder mehr, insbesondere 70% oder mehr, des Gesamtdurchmessers ist. So kann ein Einlassbereich 251 der Gehäusekapsel 250 mit einem möglichst niedrigen Strömungswiderstand bereitgestellt werden.

Die Aussparung 306 der Frontwand 311 wird durch ein Schutzelement 302 bedeckt, durch das der Berührschutz im Einlassbereich 251 der Gehäusekapsel 250 bereitgestellt wird. Das Schutzelement 302 ist zwischen der Frontwand 311 und dem ansaugseitigen Lager 303 angeordnet. Das Schutzelement 302 weist eine Vielzahl von Öffnungen auf, die bevorzugt in einer Wabenstruktur angeordnet sind, um den Strömungswiderstand zu minimieren. Das Schutzelement 302 ist ferner bevorzugt gewölbt, um die Oberfläche des Schutzelements 302 zu erhöhen und um dadurch den Strömungswiderstand weiter zu reduzieren. Ferner besteht das Schutzelement 302 bevorzugt aus Metall, insbesondere aus Blech, um einen besonders zuverlässigen Berührschutz bereitzustellen.

Fig. 4a zeigt ein beispielhaftes Schutzelement 302 und ein beispielhaftes ansaugseitiges Lager 303. Das Schutzelement 302 weist einen ringförmigen Randbereich 401 auf, der im eingebauten Zustand der Innenseite der Frontwand 311 der Gehäusekapsel 250, insbesondere des ansaugseitigen Kapselteils 301, zugewandt ist. Der Randbereich 401 umschließt den Gitterbereich 404 des Schutzelements 302, wobei der Gitterbereich 404 eine wabenförmige Anordnung von Gitteröffnungen 405 aufweist. Der Randbereich 401 und der Gitterbereich 404 des Schutzelements 302 bilden eine (gewölbte) Grundfläche, die (im eingebauten Zustand) im Wesentlichen senkrecht zu der Längsachse 350 angeordnet ist.

Das Schutzelement 302 weist ferner eine Seitenwand 402 auf, die sich ausgehend von der Grundfläche entlang der Längsachse 350 erstreckt. Die Seitenwand 402 kann z. B. eine Länge entlang der Längsachse 350 zwischen 0,4 mm und 1 cm aufweisen. Das Schutzelement 302 kann die Form eines Kronkorkens aufweisen. Die Seitenwand 402 des Schutzelements 302 kann ausgebildet sein, in einer ringförmigen Nut 412 des ansaugseitigen Lagers 303 angeordnet zu werden, um das Schutzelement 302 an dem ansaugseitigen Lager 303 zu befestigen. Die Seitenwand 402 kann in Umfangsrichtung an ein oder mehreren Stellen, z. B. an 4 unterschiedlichen Stellen, die jeweils um 90° voneinander beabstandet sind, jeweils eine Unterbrechung aufweisen. Mit anderen Worten, die Seitenwand 402 kann in Umfangsrichtung aus mehreren Segmenten bestehen, wobei zwischen zwei direkt aufeinanderfolgenden Segmenten der Seitenwand 402 jeweils ein Freiraum gebildet wird. In dem Freiraum zwischen zwei Segmenten der Seitenwand 402 kann jeweils eine (federnde) Fixiernase 403 angeordnet sein, die ausgebildet ist, in radialer Richtung (bezüglich der Längsachse 350) bewegt zu werden. Durch die ein oder mehreren Fixiernasen 403 kann eine besonders zuverlässige Fixierung der Seitenwand 402 in der Nut 412 des ansaugseitigen Lagers 303 bewirkt werden (da die ein oder mehreren Fixiernasen 403 in radialer Richtung gegen die äußere Innenwand der Nut 412 drücken, und dabei das Schutzelement 302 an dem ansaugseitigen Lager 303 festklemmen).

Das ansaugseitige Lager 303 ist ringförmig ausgebildet und umschließt eine zentrale Aussparung 416, die von dem Gitterbereich 404 des Schutzelements 302 bedeckt wird. Die Aussparung 416 wird durch einen Innenbereich 411 des Lagers 303 umrandet, wobei der Randbereich 401 der Grundfläche des Schutzelements 302 auf dem Innenbereich 411 des Lagers 303 aufliegt. Das Lager 303 weist ferner einen Außenbereich 414 auf, wobei zwischen dem Innenbereich 411 und dem Außenbereich 414 die Nut 412 zur Aufnahme der Seitenwand 402 des Schutzelements 302 gebildet wird. Der Außenbereich 414 des Lagers 303, insbesondere eine Rippe 417 an dem Außenbereich 414 des Lagers 303, liegt an der Innenseite der Frontwand 311 der Gebläsekapsel 250 an.

Der Innenbereich 411 und der Außenbereich 414 bilden eine Grundfläche des Lagers 303, die im Wesentlichen senkrecht zu der Längsachse 305 verläuft. Das Lager 303 weist ferner eine Seitenwand 415 auf, die sich von der Grundfläche des Lagers 303 entlang der Längsachse 305 erstreckt, und die ausgebildet ist, an der Innenfläche der Seitenwand der Gebläsekapsel 250 anzuliegen. Die Seitenwand 415 ist bevorzugt in Umfangsrichtung gewellt ausgebildet, sodass die Seitenwand 415 eine Vielzahl von Wellenbergen und eine entsprechende Vielzahl von Wellentälern aufweist. So kann die Stabilität des Lagers 303 erhöht werden. Ferner kann so bewirkt werden, dass das Lager 303 die Innenfläche der Seitenwand der Gebläsekapsel 250 an einer definierten Menge von Stellen (d. h. (nur) an der Vielzahl von Wellenbergen) berührt, sodass eine besonders zuverlässige Lagerung des Gebläses 200 bewirkt werden kann.

Wie aus den Figuren 4b und 4c ersichtlich, sind das Schutzelement 302 und das ansaugseitige Lager 303 bevorzugt derart ausgebildet, dass der Außenbereich 414 des ansaugseitigen Lager 303 (mit einer ringförmigen Rippe 417) die Innenseite der Frontwand 311 der Gebläsekapsel 250 berührt und dass zwischen dem Schutzelement 302, insbesondere dem Randbereich 401 des Schutzelements 302, und der Innenseite der Frontwand 311 der Gebläsekapsel 250 ein Spalt bzw. Abstand 420 gebildet wird, sodass das Schutzelement 302 nicht die Innenseite der Frontwand 311 der Gebläsekapsel 250 berührt. So kann in effizienter und zuverlässiger Weise vermieden werden, dass Schwingungen des Schutzelements 302 auf die Gebläsekapsel 250 und weiter an die Saugeinheit 110 übertragen werden. Es kann somit eine besonders geräuscharme Gebläseeinheit 300 bereitgestellt werden.

Es wird somit eine Gebläseeinheit 300 beschrieben, die ein zusätzliches Metallgitter (als Schutzelement) 302 zwischen dem Gebläse-Gummipuffer (d. h. dem ansaugseitigen Lager) 303 und der Kapsel 250 aufweist. Das Metallgitter 302 dienst als Eingreifschutz. Das Metallgitter 302 ist zwischen der Kapsel 250 (aus Kunststoff) und der elastischen Gebläseaufnahme (d. h. dem ansaugseitigen Lager) 303, in dem das Metallgitter 302 verrastet ist, angeordnet.

Das Schutzelement 302 weist bevorzugt keine Berührung mit der Kapsel 250 auf, sodass die Übertragung von Schwingungen, die von dem Gebläse 200 und/oder von dem Luftstrom 240 angeregt werden, nicht auf die Saugeinheit 110 übertragen werden. Dies trägt zur Reduzierung des Gesamtgerätegeräusches bei.

Durch die Fixierung des Schutzelements 302 in dem elastischen Element (d. h. in dem ansaugseitigen Lager) 303, werden die Kräfte bei der Schlagdruckprüfung durch das elastische Element 303 aufgenommen, sodass ein besonders zuverlässiger Berührschutz bereitgestellt werden kann.

Das Schutzelement 302 ist bevorzugt wabenförmig (mit Hexagonal-förmigen Öffnungen 405) und domartig gewölbt ausgebildet, um ein besonders hohes Verhältnis von Öffnungsquerschnitt zu erzielbarer Steifigkeit zu bewirken. So kann die Effizienz der Gebläseeinheit 300 erhöht werden.

Durch Luftverwirbelungen an dem Schutzelement 302 können Vibrationen entstehen. Durch den Unterdruck während des Betriebs des Gebläses 200 wird das Schutzelement 302 in den Gebläsepuffer (d. h. in das ansaugseitige Lager) 303 "gezogen" und dabei mechanisch von der (relativ harten) Gebläsekapsel 250 entkoppelt. So können Schwingungen und Geräusche reduziert werden.

Durch die Bereitstellung einer Rastverbindung zwischen dem ansaugseitigen Gummipuffer (d. h. dem ansaugseitigen Lager) 303 und dem Metallgitter (d. h. dem Schutzelement) 302 kann eine werkzeuglose Montage bzw. Demontage ermöglicht werden, was eine gute Reparierbarkeit und Recyclefähigkeit ermöglicht.

Es wird somit eine Gebläseeinheit 300 beschrieben, die eine zweigeteilte Kapsel 250 aufweist, die eine beidseitig schwingungsisolierte Motor-Gebläse-Einheit 200 lagert. Die Gebläseeinheit 300 weist ferner ein Schutzelement 302 auf, das in dem ansaugseitigen Lager 303 angeordnet ist. Das Schutzelement 302 ist insbesondere lose in dem ansaugseitigen Lager 303 aufgenommen. Ferner weist das Schutzelement 302 im Betrieb der Motor-Gebläse-Einheit 200 einen Abstand 420 zu der Innenseite des frontseitigen Kapselteils 301 auf. So kann eine Schwingungsübertragung von dem Schutzelement 302 auf die Kapsel 250 vermieden werden, wodurch eine Geräuschreduzierung erzielt wird. Ferner kann so eine einfache und kostengünstige Montage bzw. Demontage ermöglicht werden. Des Weiteren kann es so ermöglicht werden, das Schutzelement 302 aus unterschiedlichen Materialien auszuführen.

Es wird insbesondere eine Gebläseeinheit 300 für eine Saugvorrichtung 100 beschrieben, die eine Motor-Gebläse-Einheit (d. h. ein Gebläse) 200 umfasst. Die Gebläseeinheit 300 umfasst ferner eine (ggf. zweiteilige) Kapsel 250, die die Motor-Gebläse-Einheit 200 aufnimmt und anhand eines front- und rückseitigen elastischen Lagers 303, 304 lagert. Die Gebläseeinheit 300 umfasst ferner ein Schutzelement 302, das ausgebildet ist, einen Eingriff in die Motor-Gebläse-Einheit (d. h. in das Gebläse) 200 zu verhindern.

Das Schutzelement 302 ist bevorzugt in dem frontseitigen (d. h. in dem ansaugseitigen) Lager 303 aufgenommen. Ferner weist das Schutzelement 302 bevorzugt in dem Betriebszustand (bei Vorliegen eines Saugluftstroms 240) einen Abstand 420 zu der Innenseite des frontseitigen Kapselteils 301 auf. Mit anderen Worten, das Schutzelement 302 berührt in dem Betriebszustand der Gebläseeinheit 300 nicht das frontseitige Kapselteil 301.

Der Abstand 420 zwischen dem Schutzelement 302 und der Innenseite des frontseitigen Kapselteils 301 beträgt z. B. zwischen 0,5 und 0,1 mm, vorzugsweise 0,4 mm, besonders vorzugsweise 0,3 mm. Die (Blech-) Stärke des Schutzelements 302 kann z. B. ca. 0,4 mm betragen.

Der Abstand 420 zwischen dem Schutzelement 302 und der Innenseite des frontseitigen Kapselteils 301 kann durch eine sich in Richtung des frontseitigen Kapselteils 301 erstreckenden umlaufenden Rippe 417 an dem frontseitigen Lager 303 bewirkt und/oder definiert werden.

Das Schutzelement 302 kann domartig und/oder bombiert ausgeführt sein, wodurch eine bessere Stabilität bei Schlageinwirkung bewirkt werden kann. Allgemein kann das Schutzelement 302 eben, nach außen oder nach innen gewölbt sein. Bevorzugt ist das Schutzelement 302 nach außen gewölbt.

Das Schutzelement 302 kann über ein oder mehrere (gekröpfte) Nasen 403 in einer ringförmigen Nut 412 in dem frontseitigen Lager 303 gehaltern werden. So kann eine form- und kraftschlüssige Verbindung (kraftschlüssig aufgrund der Elastizität des Materials (insbesondere des Gummis) des Lagers 303) zwischen dem Schutzelement 302 und dem Lager 303 bereitgestellt werden.

Das Schutzelement 302 ist in dem ansaugseitigen Lager 303 bevorzugt bezüglich der Winkelstellung beliebig positionierbar, sodass die Montage weiter vereinfacht werden kann.

Der kreisförmige Innendurchmesser der sechseckigen Öffnungen 405 des Gitterbereichs 404 des Schutzelements 302 ist bevorzugt kleiner als 8,6 mm, vorzugsweise kleiner als 5,6 mm und besonders vorzugsweise zwischen 3 und 4 mm. So können in zuverlässiger und effizienter Weise die Anforderungen von DIN EN 61032 erfüllt werden.

Die vorliegende Erfindung ist nicht auf die gezeigten Ausführungsbeispiele beschränkt. Insbesondere ist zu beachten, dass die Beschreibung und die Figuren nur das Prinzip der Gebläseeinheit 300 und/oder der Saugvorrichtung 100 bzw. Saugeinheit 110 veranschaulichen sollen.

### Bezugszeichenliste

- 100: Saugvorrichtung (Staubsauger)
- 110: Saugeinheit
- 111: elektrischer Energiespeicher
- 112: Griff
- 113: Abscheideeinheit
- 114: Saugmund
- 120: Zubehörteil (Saugrohr)
- 121: Kupplung
- 130: Düse
- 200: Gebläse
- 240: Saugluftstrom
- 250: Gebläsekapsel
- 251: Ansaugöffnung (Gebläsekapsel)
- 300: Gebläseeinheit
- 301, 305: Kapselteil
- 302: Schutzelement (Gitter)
- 303: front- bzw. ansaugseitiges Lager
- 304: rück- bzw. abluftseitiges Lager
- 306: Aussparung (Kapselteil)
- 311: Vorder- bzw. Frontwand (Gebläsekapsel)
- 350: Längsachse
- 401: Randbereich
- 402: Seitenwand (Schutzelement)
- 403: Fixierungsnase (Schutzelement)
- 404: Gitterbereich
- 405: (Hexagon-förmige) Gitteröffnung
- 411: Innenbereich (ansaugseitiges Lager)
- 412: Fixierungsnut
- 414: Außenbereich (ansaugseitiges Lager)
- 415: Seitenwand (ansaugseitiges Lager)
- 416: Aussparung (ansaugseitiges Lager)
- 417: Rippe (ansaugseitiges Lager)
- 420: Abstand (Gebläsekapsel vs. Schutzelement)

## Patentansprüche

1. Gebläseeinheit (300) für eine Saugvorrichtung (100); wobei die Gebläseeinheit (300) umfasst,
- ein Gebläse (200), das ausgebildet ist, bei Betrieb einen Saugluftstrom (240) entlang einer Strömungsrichtung zu bewirken, die von einer Ansaugseite zu einer Abluftseite der Gebläseeinheit (300) verläuft;
- eine Gebläsekapsel (250), in der das Gebläse (200) angeordnet ist;
- ein ansaugseitiges Lager (303) und ein abluftseitiges Lager (304) zur Lagerung des Gebläses (200) an einer Innenseite der Gebläsekapsel (250); und
- ein an dem ansaugseitigen Lager (303) angeordnetes Schutzelement (302), das ausgebildet ist, von dem Saugluftstrom (240) durchströmt zu werden und einen Berührschutz für das Gebläse (200) bereitzustellen; wobei das Schutzelement (302) derart an dem ansaugseitigen Lager (303) angeordnet ist, dass das Schutzelement (302) bei Betrieb des Gebläses (200) einen Abstand (420) zu der Innenseite der Gebläsekapsel (250) aufweist.

2. Gebläseeinheit (300) gemäß Anspruch 1, wobei das Schutzelement (302) derart an dem ansaugseitigen Lager (303) angeordnet ist, dass das Schutzelement (302) bei Betrieb des Gebläses (200) durch Einwirken des Saugluftstroms (240) von der Innenseite der Gebläsekapsel (250) weg, und insbesondere zu der Abluftseite der Gebläseeinheit (300) hin, gezogen wird, sodass das Schutzelement (302) einen Abstand (420) zu der Innenseite der Gebläsekapsel (250) aufweist.

3. Gebläseeinheit (300) gemäß einem der vorhergehenden Ansprüche, wobei
- der Abstand (420) zwischen 0,1 mm und 0,5 mm beträgt; und/oder
- das Schutzelement (302) senkrecht zu der Strömungsrichtung des Saugluftstroms (240) eine Dicke aufweist; und
- der Abstand (420) zwischen 0,5 und 1,2-mal der Dicke des Schutzelements (302) beträgt.

4. Gebläseeinheit (300) gemäß einem der vorhergehenden Ansprüche, wobei
- die Gebläsekapsel (250) an der Ansaugseite der Gebläseeinheit (300) eine Frontwand (311) aufweist;
- die Frontwand (311) eine Aussparung (306), insbesondere eine kreisförmige Aussparung (306), aufweist; und
- das Schutzelement (302) die Aussparung (306) der Frontwand (311) der Gebläsekapsel (250) von der Innenseite der Gehäusekapsel (250) her bedeckt.

5. Gebläseeinheit (300) gemäß Anspruch 4, wobei
- das ansaugseitige Lager (303) einen Außenbereich (414) aufweist, der der Innenseite der Frontwand (311) der Gebläsekapsel (250) zugewandt ist;
- an dem Außenbereich (414) des ansaugseitigen Lagers (303) eine, gegenüber einer Oberfläche des Außenbereichs (414) hervorstehende, Rippe (417), insbesondere eine ringförmige Rippe (417), angeordnet ist, die die Innenseite der Frontwand (311) der Gebläsekapsel (250) berührt; und
- durch die Rippe (417) insbesondere der Abstand (420) zwischen dem Schutzelement (302) und der Innenseite der Gebläsekapsel (250) definiert wird.

6. Gebläseeinheit (300) gemäß einem der Ansprüche 4 bis 5, wobei
- das ansaugseitige Lager (303) einen Innenbereich (411) aufweist, der der Innenseite der Frontwand (311) der Gebläsekapsel (250) zugewandt ist;
- das Schutzelement (302) einen Randbereich (401) aufweist, der an dem Innenbereich (411) des ansaugseitigen Lagers (303) anliegt; und
- der Randbereich (401) des Schutzelements (302) zwischen der Innenseite der Frontwand (311) der Gebläsekapsel (250) und dem Innenbereich (411) des ansaugseitigen Lagers (303) angeordnet ist.

7. Gebläseeinheit (300) gemäß Anspruch 6, wobei die Gebläseeinheit (300) derart ausgebildet ist, dass bei Betrieb des Gebläses (200), insbesondere durch Einwirken des Saugluftstroms (240), der Randbereich (401) des Schutzelements (302) zu dem Innenbereich (411) des ansaugseitigen Lagers (303) hingezogen wird, sodass sich ein Abstand (420) des Randbereichs (401) des Schutzelements (302) zu der Innenseite der Frontwand (311) der Gebläsekapsel (250) ergibt.

8. Gebläseeinheit (300) gemäß einem der Ansprüche 6 bis 7 mit Rückbezug auf Anspruch 5, wobei
- das Schutzelement (302) eine Seitenwand (402) aufweist, die sich von dem Randbereich (401) des Schutzelements (302) weg zu der Abluftseite der Gebläseeinheit (300) hin erstreckt; und
- das ansaugseitige Lager (303) zwischen dem Innenbereich (411) und dem Außenbereich (414) eine Nut (412), insbesondere eine ringförmige Nut (412), zur Aufnahme der Seitenwand (402) des Schutzelements (302) aufweist.

9. Gebläseeinheit (300) gemäß Anspruch 8, wobei das Schutzelement (302) an der Seitenwand (402) und/oder als Teil der Seitenwand (402) ein oder mehrere Fixiernasen (403) aufweist, die ausgebildet sind, innerhalb der Nut (412) des ansaugseitigen Lagers (303) eine kraftschlüssige Verbindung zwischen dem Schutzelement (302) und dem ansaugseitigen Lager (303) zu bewirken.

10. Gebläseeinheit (300) gemäß einem der Ansprüche 5 bis 9, wobei
- das ansaugseitige Lager (303) eine Seitenwand (415) aufweist, die sich von dem Außenbereich (414) des ansaugseitigen Lagers (303) weg zu der Abluftseite der Gebläseeinheit (300) hin erstreckt;
- die Seitenwand (415) um eine Längsachse (350) der Gebläseeinheit (300) herum verläuft;
- sich die Längsachse (350) der Gebläseeinheit (300) von der Ansaugseite zu der Abluftseite der Gebläseeinheit (300) erstreckt;
- die Seitenwand (415) in Umfangsrichtung um die Längsachse (350) wellenförmig mit einer Vielzahl von, insbesondere gleichverteilten, Wellenbergen ausgebildet ist; und
- die Seitenwand (415) des ansaugseitigen Lagers (303) die Innenseite der Gebläsekapsel (250) mit der Vielzahl von Wellenbergen berührt.

11. Gebläseeinheit (300) gemäß einem der vorhergehenden Ansprüche, wobei
- das Schutzelement (302) einen Gitterbereich (404) mit einer Vielzahl von Gitteröffnungen (405) aufweist, der im Betrieb des Gebläses (200) von dem Saugluftstrom (240) durchströmt wird;
- die einzelnen Gitteröffnungen (405) insbesondere jeweils sechseckig ausgebildet sind; und
- ein Innendurchmesser der einzelnen Gitteröffnungen (405) insbesondere jeweils 8,6 mm oder weniger, bevorzugt 5,6 mm oder weniger, besonders bevorzugt zwischen 3 mm und 4 mm, beträgt.

12. Gebläseeinheit (300) gemäß Anspruch 12, wobei der Gitterbereich (404) des Schutzelements (302) gewölbt ist.

13. Gebläseeinheit (300) gemäß einem der vorhergehenden Ansprüche, wobei das Schutzelement (302) aus Metall, insbesondere aus einem Metallblech, besteht.

14. Gebläseeinheit (300) gemäß einem der vorhergehenden Ansprüche, wobei
- das ansaugseitige Lager (303) elastisch ausgebildet ist; und/oder
- das ansaugseitige Lager (303) aus einem elastischen Material, insbesondere aus Gummi, besteht.

15. Gebläseeinheit (300) gemäß einem der vorhergehenden Ansprüche, wobei
- die Gebläsekapsel (250) ein ansaugseitiges Kapselteil (301) und ein abluftseitiges Kapselteil (305) aufweist, die insbesondere über eine Rastverbindung miteinander lösbar verbunden werden können;
- das ansaugseitige Lager (303) zur Lagerung des Gebläses (200) an der Innenseite des ansaugseitigen Kapselteils (301) der Gebläsekapsel (250) ausgebildet ist; und
- das abluftseitige Lager (304) zur Lagerung des Gebläses (200) an der Innenseite des abluftseitigen Kapselteils (305) der Gebläsekapsel (250) ausgebildet ist.
